# EUROPÄISCHE PATENTSCHRIFT

(11) **EP 0 926 958 B1**
(45) Veröffentlichungstag und Bekanntmachung des Hinweises auf die Patenterteilung: **20.12.2000**
(21) Anmeldenummer: 97919013.9
(22) Anmeldetag: 01.09.1997
(51) Int. Cl.: A24C 5/35, B65G 47/51

(54) **ANLAGE ZUM HANDHABEN VON INSBESONDERE ZIGARETTEN**
HANDLING INSTALLATION, IN PARTICULAR FOR CIGARETTES
INSTALLATION DE MANIPULATION, NOTAMMENT DE CIGARETTES

(30) Priorität: 02.09.1996 DE 19635598
(43) Veröffentlichungstag der Anmeldung: 07.07.1999
(73) Patentinhaber: Focke & Co. (GmbH & Co.), 27283 Verden (DE)
(72) Erfinder: FOCKE, Heinz, D-27283 Verden (DE)
(74) Vertreter: Bolte, Erich, Dipl.-Ing.
(86) Internationale Anmeldenummer: EP9704731
(87) Internationale Veröffentlichungsnummer: WO9809543

(56) Entgegenhaltungen:
- EP-A- 0 136 827
- DE-A- 2 360 991
- DE-A- 2 520 222
- FR-A- 2 358 115
- US-A- 4 865 179
- US-A- 5 439 092

## Beschreibung

Die Erfindung betrifft eine Anlage zur Behandlung von Gegenständen, insbesondere zum Verpacken von Zigaretten, mit einem Reservoir bzw. Speicher zur zeitweiligen Aufnahme von Gegenständen und mit wenigstens einer ersten Behandlungsmaschine, insbesondere einem Maker für Zigaretten, im Bewegungsfluß vor und wenigstens einer zweiten Behandlungsmaschine, insbesondere einer Verpackungsmaschine, nach dem Reservoir, wobei die erste Behandlungsmaschine Gegenstände alternativ in das Reservoir oder zur zweiten Behandlungsmaschine fördert und das Reservoir nach Bedarf Gegenstände an die zweite Behandlungsmaschine abgibt, wobei die dem Reservoir im Förderfluß der Gegenstände vorgeordnete, erste Behandlungsmaschine und die dem Reservoir nachgeordnete zweite Behandlungsmaschine nach Maßgabe des fortlaufend oder von Zeit zu Zeit gemessenen Füllstands des Reservoirs hinsichtlich der Arbeitsgeschwindigkeit steuerbar sind, die dem Reservoir vorgeordnete erste Behandlungsmaschine bei verhältnismäßig niedrigem Füllstand des Reservoirs mit höherer Arbeitsgeschwindigkeit antreibbar und bei höherem Füllstand des Reservoirs mit entsprechend geringerer antreibbar ist und die dem Reservoir nachgeordnete zweite Behandlungsmaschine bei niedrigem Füllstand des Reservoirs mit geringerer Arbeitsgeschwindigkeit und bei höherem Füllstand des Reservoirs mit höherer Arbeitsgeschwindigkeit antreibbar ist.

In vielen Bereichen der fertigenden bzw. behandelnden Technik sind unterschiedliche Aggregate bzw. Maschinen zu einer Einheit miteinander verknüpft. Die zu behandelnden Gegenstände durchlaufen nacheinander die unterschiedlichen Maschinen und erfahren dadurch die erforderliche Bearbeitung. Die zu einer solchen Anlage zusammengefaßten Maschinen und Aggregate müssen hinsichtlich der Arbeitsweise aufeinander abgestimmt bzw. in abgestimmter Weise gesteuert werden.

Anlagen der vorgenannten Art sind vor allem in der Verpackungstechnik anzutreffen. Gefertigte Produkte durchlaufen unter Umständen mehrere Maschinen, um beispielsweise zu Einheiten gruppiert und in mehreren Schritten verpackt zu werden. Bekannt sind aus mehreren Aggregaten und Maschinen bestehende "Linien" bei der Herstellung und Verpackung von Zigaretten. An eine Zigarettenherstellmaschine, einem sogenannten Maker, schließt mindestens eine erste Verpackungsmaschine an. Üblicherweise sind aber mehrere Verpackungsmaschinen vorgesehen, um nacheinander eine erste, innere Umhüllung, die eigentliche Verpackung und eine äußere Folienumhüllung anzubringen. Die Abstimmung der Maschinen mit besonders hohen Leistungen ist in der Praxis problematisch.

Bekannt ist der Einsatz von Speichern, sogenannten Reservoirs, die eine große Anzahl von Zigaretten im Anschluß an den Maker zeitweilig aufnehmen und nach Bedarf wieder abgeben an die nachfolgende Verpackungsmaschine. Dabei ist auch bekannt, Maker und Verpackungsmaschine nach Maßgabe eines maximalen oder minimalen Füllstands abzuschalten. Beispielsweise ist es üblich, den Maker abzuschalten, wenn das Reservoir einen Füllstand von 100% der maximalen Kapazität erreicht hat. Analog wird die nachfolgende Verpackungsmaschine abgeschaltet, wenn der Speicher vollständig geleert ist.

US 5 439 092 zeigt eine Anlage der eingangs genannten Art, bei der eine Änderung der Arbeitsgeschwindigkeiten von Maker bzw. Packer in Abhängigkeit vom absoluten Füllstand des Reservoirs erfolgt. Erreicht das Reservoir einen Füllstand von 100%, wird der Maker abgeschaltet. Fällt der Füllstand auf 0%, erfolgt eine Abschaltung des Packers. Die entsprechenden Anschaltwerte für Maker bzw. Packer liegen bei 95% bzw. 5%. Maker und Packer werden also zweistufig betrieben. Alternativ soll der Maker zweistufig und der Packer dreistufig betreibbar sein. Jedem Füllstandswert des Reservoirs wird in beiden Fällen eine feste Arbeitsgeschwindigkeit von Maker bzw. Packer zugeordnet.

Auch bei DE 23 60 991 A1 besteht eine feste, eindeutige Zuordnung zwischen dem Füllstand eines Reservoirs und der Drehzahl bzw. Arbeitsgeschwindigkeit von Maker bzw. Packer.

Die im Stand der Technik gezeigte Zuordnung von Füllstandswert zu den Arbeitsgeschwindigkeiten der jeweiligen Maschinen ist aufgrund ihrer Eindeutigkeit starr und unflexibel. Hierdurch ist die Effizienz derartiger Anlagen mit Reservoirs eingeschränkt.

Der Erfindung liegt die Aufgabe zugrunde, die Auslastung bzw. die Effizienz derartiger Anlagen aus mehreren Maschinen und Aggregaten unter Einsatz eines Speichers für Gegenstände zu verbessern.

Zur Lösung dieser Aufgabe ist die erfindungsgemäße Anlage dadurch gekennzeichnet, daß die Arbeitsgeschwindigkeiten von erster und/oder zweiter Behandlungsmaschine sowohl in Abhängigkeit vom gemessenen Füllstand als auch in Abhängigkeit der Tendenz seiner Änderung, insbesondere eines Differentialanteils des Füllstands, einstellbar sind.

Der Erfindung liegt der Gedanke zugrunde, eine fortlaufende, kontinuierlich oder taktweise durchgeführte Abstimmung der Behandlungsmaschinen aufeinander mit Hilfe des Reservoirs bzw. des Füllstands der Gegenstände im Reservoir durchzuführen. Des weiteren liegt der Erfindung die Erkenntnis zugrunde, daß der Betrieb einer Behandlungsmaschine ständig bzw. von Zeit zu Zeit auf die Betriebsweise der anderen, zugeordneten Behandlungsmaschine abgestimmt werden muß, um hinsichtlich der Gesamtanlage einen optimalen Maschinenlauf mit möglichst wenigen Maschinenstopps zu erreichen. Ziel der Erfindung ist es, die Anzahl der Abschaltungen einzelner Maschinen oder gar der gesamten Anlage zu reduzieren und statt dessen in abgestimmter Weise im Bedarfsfalle mit reduzierter Leistung zu fahren.

Als Bezugsgröße für die Steuerung der Maschinen wird gemäß einem weiteren Merkmal der Erfindung ein optimaler Füllstand des Reservoirs herangezogen, nämlich ein mittlerer Füllstand von 40% bis 60% der maximalen Kapazität, vorzugsweise von 50%. Abweichungen von diesem optimalen Füllstand des Speichers führen zu einer Veränderung der Leistung der einen oder anderen Behandlungsmaschine.

Die über den Füllstand des Reservoirs gesteuerte Abstimmung der Behandlungsmaschinen aufeinander ist nach einem weiteren Merkmal der Erfindung so ausgelegt bzw. konfiguriert, daß die individuelle, aktuelle Leistungsfähigkeit der betreffenden Behandlungsmaschinen berücksichtigt werden kann. Zu diesem Zweck sind die Behandlungsmaschinen und das Reservoir an einen Industrial Personal Computer (IPC) angeschlossen, der den aktuellen Füllstand des Speichers mit den Betriebsdaten der Maschinen verarbeitet, und zwar nach einer vorgegebenen, veränderbaren Konfiguration. Durch eine an den IPC anschließbare Programmiereinheit kann die eingestellte Konfiguration verändert und an die jeweils aktuellen Gegebenheiten angepaßt werden. Zu diesem Zweck kann über eine serielle Schnittstelle beispielsweise ein Laptop an den IPC angeschlossen werden.

Die erfindungsgemäße Anlage kann mit besonderem Vorteil in der Zigarettenindustrie eingesetzt werden. Die erste, dem Reservoir vorgeordnete Behandlungsmaschine ist in diesem Falle ein Maker für Zigaretten. Die nachgeordnete, zweite Behandlungsmaschine ist eine (erste) Verpackungsmaschine.

Weitere Einzelheiten der erfindungsgemäßen Anlage werden nachfolgend anhand von Ausführungs- bzw. Anwendungsbeispielen näher erläutert. Es zeigt:
- Fig. 1: eine schematische Darstellung einer Anlage mit zentraler Steuereinheit,
- Fig. 2: ein Blockschaltbild für die Steuerung von Behandlungsmaschinen in Abhängigkeit vom Füllstand eines Reservoirs,
- Fig. 3: ein Ausführungsbeispiel für eine Konfiguration zum Steuern der Behandlungsmaschinen als graphische Darstellung,
- Fig. 4: eine Darstellung analog zu Fig. 3 für eine weiterentwickelte Ausführung der Konfiguration.

Die anhand der Zeichnungen erläuterten Einzelheiten beziehen sich auf ein bevorzugtes Anwendungsbeispiel, nämlich um eine Anlage aus dem Bereich der Zigarettentechnik. Genauer geht es um die Verknüpfung einer Zigarettenherstellmaschine, nämlich eines Makers 10 mit einem (ersten) Packer 11 für die Zigaretten bzw. für eine formierte Zigaretten-Gruppe. Der Maker 10 ist auf eine verhältnismäßig hohe Leistung von beispielsweise bis zu 14.000 Zigaretten je Minute ausgelegt. Die Leistungsfähigkeit des Packers 11 ist an diejenige des Makers 10 angepaßt. Beispielsweise kann die Leistung des Packers 11 bei 700 Packungen je Minute liegen. Dies gilt für einen Packer 11 bekannter Bauart zum Herstellen von Klappschachteln bzw. Hinge-Lid-Packungen.

Im Förderfluß der Zigaretten von Maker 10 zum Packer 11 ist ein Speicher bzw. Reservoir 12 für die Zigaretten eingeschaltet. Hierbei handelt es sich um eine Vorrichtung bekannter Bauart. Das Reservoir 12 ist für die Aufnahme einer größeren Anzahl von Zigaretten ausgelegt. Die vom Maker 10 kommenden Zigaretten werden über Zigarettenförderer dem Reservoir 12 zugeführt oder unmittelblar zum Packer 11.

Die Arbeitsgeschwindigkeit (Drehzahl bzw. Taktzahl) des Makers 10 und des Packers 11 werden laufend oder von Zeit zu Zeit aufeinander eingestellt durch abgestimmte Steuerung. Bei zeitweilig verminderter Leistung der einen oder anderen Maschine wird die Arbeitsgeschwindigkeit der jeweils anderen Maschine entsprechend verändert, nämlich reduziert. Dadurch wird die Anzahl der Stopps einer einzelnen Maschine bzw. der gesamten Anlage reduziert. Die Steuerung der beiden Maschinen, nämlich des Makers 10 und des Packers 11, erfolgt über den Füllstand des Reservoirs 12. Dieser wird ständig oder taktweise durch geeignete Organe überwacht.

Die Aggregate der beschriebenen Anlage, nämlich Maker 10, Packer 11 und Reservoir 12, sind an eine gemeinsame Steuereinheit angeschlossen, im vorliegenden Falle an einen Industrial Personal Computer, also einen IPC 13. In diesem ist ein für den jeweiligen Anwendungsfall ausgerichtetes Steuerprogramm gespeichert. Der IPC 13 empfängt über eine Steuerleitung 14 Signale über den Füllstand des Reservoirs. Nach Maßgabe des Steuerprogramms werden hieraus Steuersignale für Maker 10 und Packer 11 abgeleitet und über Steuerleitungen 15, 16 diesen Maschinen zugeführt.

Das im IPC 13 gespeicherte Steuerprogramm kann zur Anpassung an aktuelle Gegebenheiten bzw. an Veränderungen der gesteuerten Maschinen ebenfalls verändert, nämlich angepaßt werden. Zu diesem Zweck ist eine an den IPC 13 anschließbare Programmeinheit vorgesehen, beispielsweise ein Laptop 17. Dieses Gerät kann über eine serielle Schnittstelle an den IPC angeschlossen werden. Der Laptop 17 ist zur Diagnose des jeweiligen Steuerprogramms und zur Veränderung der Parameter bzw. des Steuerungsalgorithmus geeignet. Die Änderungen bzw. Vorgaben für den Algorithmus werden in das Laptop eingegeben und von diesem als neue Parameter zum IPC 13 übertragen. Das Laptop kann danach abgezogen werden. Der IPC 13 führt dann die Geschwindigkeitssteuerung selbständig durch.

Wie aus Fig. 2 ersichtlich, verfügt bei diesem Ausführungsbeispiel des Steuerungsalgorithmus der IPC 13 über drei Schnittstellen. Eine erste Schnittstelle betrifft den Füllstand des Reservoirs 12. Dieses liefert Signale über den aktuellen Füllstand an den IPC 13. Der Füllstand wird beispielsweise über eine Ethernet-Schnittstelle übertragen.

Die zweite Schnittstelle betrifft die Drehzahlvorgabe des Packers 11. Die nach dem Steuerungsalgorithmus errechnete Drehzahlvorgabe wird vom IPC 13 über eine 4-Bit BCD, 24V digital Schnittstelle auf den Packer 11 übertragen.

Gleichermaßen wird über die dritte Schnittstelle vom IPC 13 die Drehzahl vorgabe auf den Maker 10 übertragen, und zwar ebenfalls über eine 4-Bit BCD, 24V digital Schnittstelle.

Bei dem dargestellten, bevorzugten Ausführungsbeispiel einer Anlage für Zigaretten bleibt eine standardmäßig vorhandene Verbindung zwischen Reservoir 12 einerseits und Maker 10 sowie Packer 11 andererseits bestehen. Über Steuerverbindungen 18 einerseits und 19 andererseits werden sogenannte Statussignale zwischen diesen Aggregaten der Anlage ausgetauscht. Bei diesen handelt es sich beispielsweise um Signale für ein "Not-Aus", also für eine Abschaltung des einen oder anderen Aggregats, für eine Umschaltung auf "Stand by" etc.

Bei einer vorteilhaften Ausführung des Steuersystems wird die Übertragung der Signale vom IPC 13 zum Maker 10 und Packer 11 mit einem zusätzlichen Bit als "Lebenszeichen" versehen. Solange dieses Lebenszeichen aktiv ist, werden am Maker 10 und Packer 11 die vom IPC 13 kommenden Steuersignale bzw. Drehzahlvorgaben wirksam. Wenn Maker 10 und Packer 10 keine Aktivität an den Schnittstellen zum IPC 13 erkennen, laufen diese Maschinen, also Maker 10 und/oder Packer 11 weiter mit den Geschwindigkeitsvorgaben, die über die Steuerverbindungen 18 und 19 übermittelt werden, also nach einem vorgegebenen Standardprogramm.

Die Steuersignale des IPC 13 werden über 4-Bit BCD übertragen. Dadurch stehen 16 Geschwindigkeitsstufen zur Verfügung. Welche Bit für die Geschwindigkeitsvorgaben genutzt werden, hängt von den möglichen Geschwindigkeitsstufen der entsprechenden Maschine - Maker 10 bzw. Packer 11 - ab.

Die Drehzahl vorgaben, also die Steuersignale des IPC 13, werden in kurzen zeitlichen Abständen überprüft, beispielsweise in Abständen von 4 Sekunden. Die Vorgaben werden dabei aktualisiert.

Fig. 3 ist eine graphische Darstellung einer ersten Ausführung der Konfiguration für die Steuerung von Maker 10 und Packer 11. In einem Koordinatenkreuz ist auf dem nach rechts weisenden horizontalen Ast 20 die dem Packer 11 zugewiesene Leistung bzw. Drehzahl aufgetragen, und zwar nach Anzahl der gefertigten Packungen pro Minute (P/min). Ein in entgegengesetzter Richtung verlaufender Ast 21 gibt die jeweilige Leistung des Makers 10 wieder, also dessen Drehzahl, ausgedrückt in Anzahl von Zigaretten je Minute (Z/min). Eine vertikale Linie 22 gibt den Füllstand des Reservoirs 12 wieder. Die Messungen bzw. Zahlen gehen aus von einem gemeinsamen Nullpunkt 23.

Eine untere Linie 24 markiert einen minimalen Füllstand des Reservoirs 12 von beispielsweise 10%. Sinkt der Füllstand unter diese Größe, wird der Maker 10 oder der Packer 11 abgeschaltet.

Im Bereich des minimalen Füllstandes gemäß Linie 24 wird der Packer 11 mit einer minimalen Leistung gefahren von beispielsweise 250 P/min entsprechend Vertikallinie 25. Bei ansteigendem Füllstand des Reservoirs 12 steigt (linear) die Leistung bzw. Takt- oder Drehzahl des Packers 11 entlang der Linie 26. Die Konfiguration ist so gestaltet, daß im vorliegenden Fall bei einem optimalen Füllstand des Reservoirs 12 von 50% entsprechend der Linie 27 die maximale Leistung des Packers 11 erreicht ist entsprechend der Vertikallinie 28 mit beispielsweise 700 P/min. Diese Leistung wird, wie sich aus einer Leistungslinie 29 ergibt, bei weiterer Erhöhung des Füllstands des Reservoirs 12 beibehalten.

Analog wird der Maker 10 gesteuert nach Maßgabe des Füllstands im Reservoir 12. Bei einem maximalen kritischen Füllstand von beispielsweise 90% entsprechend der Linie 30 wird der Maker 10 abgeschaltet, um weitere Zufuhr von Zigaretten zum Reservoir 12 zu unterbinden. Ausgehend von diesem maximalen Füllstand entsprechend Linie 30 beginnt der Maker bei einer Reduzierung des Füllstands mit der Fertigung und Zufuhr von Zigaretten entsprechend Linie 31, die einer Leistung von beispielsweise 10.000 Z/min entsprechen kann. Bei weiterer Minderung des Füllstands im Reservoir 12 steigt allmählich die Leistung des Makers 10 entsprechend Linie 32 bis auf eine vorgegebene Maximalleistung von beispielsweise 14.000 Z/min, markiert durch Linie 33. Diese Maximalleistung wird auch bei weiterer Reduzierung des Füllstands im Reservoir 12 beibehalten.

Der graphischen Darstellung gemäß Fig. 4 liegt eine komplexere Konfiguration für die Steuerung von Maker 10 und Packer 11 zugrunde. Die der Darstellung gemäß Fig. 3 entsprechenden Linien sind übernommen. Wie ersichtlich, beginnt der Anstieg der Leistung des Packers 11 - ausgehend von einem kritischen minimalen Füllstand gemäß Linie 24 - bei einer höheren Drehzahl bzw. Leistung entsprechend Linie 34. Diese entspricht beispielsweise einer Leistung von 400 oder 500 P/min. Der Anstieg der Leistung ist so gewählt, daß bereits bei einem Füllstand unterhalb des optimalen Füllstands entsprechend Linie 27 die maximale Leistung des Packers 11 erreicht ist, nämlich an einer Linie 35, die einem Füllstand von beispielsweise 30% oder 35% des Reservoirs 12 entsprechen kann. Diese Konfiguration beruht auf der Erkenntnis, daß bei steigendem Füllstand im Reservoir 12 eine höhere Leistung und ein schnelleres Erreichen der Maximalleistung beim Packer 11 sinnvoll ist.

In umgekehrter Richtung, nämlich bei fallendem Füllstand im Reservoir 12 wird bereits an der Linie 36, also oberhalb des optimalen Füllstands gemäß Linie 27, beispielsweise bei 60% oder 70% Füllstand im Reservoir 12, die Leistung des Packers 11 herabgesetzt und entsprechend der Linie 37 bis auf eine minimale Leistung entsprechend Vertikallinie 25 heruntergefahren. Diese Minimal leistung ist in diesem Falle bereits bei etwa 25% erreicht entsprechend Linie 38. Eine weitere Reduzierung der Leistung ist nicht vorgesehen.

Analog wird nach dieser Konfiguration der Maker 10 gefahren. Bei fallender Tendenz des Füllstands im Reservoir 12 wird der Maker 10 entsprechend Linie 38 gesteuert. Dies bedeutet, daß bei Unterschreiten der kritischen Maximalfüllung entsprechend Linie 30 der Maker 10 mit einer Leistung von beispielsweise 12.000 Z/min entsprechend Linie 39 den Produktionsbetrieb wieder aufnimmt. Die Maximalleistung entsprechend Linie 33 wird schneller erreicht, nämlich noch oberhalb des optimalen Füllstands entsprechend Linie 27 (50%).

Umgekehrt wird der Maker 10 bei erkennbarem Anstieg des Füllstands im Reservoir 12, ausgehend von einer Minimalfüllung, bereits unterhalb des optimalen Füllstands - Linie 27 - auf reduzierte Leistung umgeschaltet, nämlich bei etwa 30% Füllstand entsprechend der Linie 39. Der Maker 10 wird hiervon ausgehend hinsichtlich der Leistung zurückgefahren bis auf die Minimalleistung entsprechend Linie 31, mit zum Beispiel 10.000 Z/min.

Andere Konfigurationen sind im Bedarfsfalle möglich und können in der beschriebenen Weise in die Steuereinheit bzw. in den IPC 13 eingegeben werden. So muß der Verlauf der Leistungsänderungen von Maker 10 einerseits und.Packer 11 andererseits bei dem Ausführungsbeispiel der Fig. 4 innerhalb der durch die schräg verlaufenden Linien begrenzten Bereichs nicht linear, also geradlinig verlaufen. Vielmehr kann eine weitere Abhängigkeit eingeführt werden, die sich im Prinzip aus dem Blockschaltbild der Fig. 2 ergibt. Danach kann innerhalb der in Fig. 4 markierten Flächen 39 und 40 ein bogenförmiger oder gar unregelmäßiger Verlauf der steigenden oder fallenden Linie der Leistungen von Maker 10 oder Packer 11 gegeben sein, je nach der im IPC 13 gespeicherten Konfiguration.

Das Blockschaltbild gemäß Fig. 2 verdeutlicht das Steuerungskonzept der erfindungsgemäßen Vorrichtung. Die Drehzahlen des Makers *n*_{*m-soll*} und des Packers *n*_{*p-soll*} werden auf Grund des Füllstands des Reservoirs *f*_{*r*} gesteuert bzw. geregelt. Hierbei wird wie folgt vorgegangen:

Zur Steuerung der Drehzahl des Makers *n*_{*m-soll*} wird der aktuelle Füllstand des Reservoirs *f*_{*r*} gemessen und mit einem vorgegebenen Sollfüllstand *s*_{*r*} desselben verrechnet. Hierzu wird die Differenz dieser beiden Größen gebildet. Diese Differenz wird mit einer ersten Konstanten, nämlich einem Steuerungsparameter bzw. einer statischen Verstärkung *k*_{*m*}₁, multipliziert. Hierdurch wird ein Proportionalanteil des Steueralgorithmus bereitgestellt. Parallel hierzu wird der gemessene Füllstand des Reservoirs *f*_{*r*} differenziert und mit einer zweiten Konstanten, nämlich dem Steuerungsparameter bzw. einer dynamischen Verstärkung *k*_{*m*}₂, multipliziert. Hierdurch wird ein Differentialanteil des Steueralgorithmus bereitgestellt. Der Proportionalanteil sowie der Differentialanteil werden sodann mit der Maximaldrehzahl des Makers *n*_{*m*}₋ₘₐₓ zur gewünschten Drehzahl *n*_{*m-soll*} desselben verrechnet. Hierzu wird der Proportionalanteil zur Maximaldrehzahl des Makers hinzuaddiert, der Differentialanteil hingegen wird von dieser subtrahiert. Insgesamt ist der Steueralgorithmus für die Drehzahl des Makers *n*_{*m-soll*} durch folgende Formel darstellbar:${\text{n}}_{\text{m-soll}} \text{=} {\text{n}}_{\text{m} \text{-max}} \text{+} {\text{k}}_{\text{m} \text{1}} \text{∗(} {\text{s}}_{\text{r}} \text{-} {\text{f}}_{\text{r}} \text{) -} {\text{k}}_{\text{m} \text{2}} \text{*(} \frac{\text{d} \text{(} {\text{f}}_{\text{r}} \text{)}}{\text{dt}} \text{)}$

Zur Steuerung der Drehzahl des Packers *n*_{*p-soll*} wird analog vorgegangen. Ausgehend von dem aktuellen Füllstand des Reservoirs *f*_{*r*} wir ein Proportionalanteil *k*_{*p*}₁∗(*f*_{*r*} - *s*_{*r*}) und ein Differentialanteil *k*_{*p*}₂∗($\frac{\text{d} \text{(} {\text{f}}_{\text{r}} \text{)}}{\text{dt}}$) des Steueralgorithmus für die Drehzahl des Packers *n*_{*p-soll*} errechnet. Proportionalanteil und Differentialanteil werden sodann mit Maximaldrehzahl *n*_{*p*}₋ₘₐₓ für den Packer verrechnet. Dies erfolgt nach folgender Formel:${\text{n}}_{\text{p-soll}} \text{=} {\text{n}}_{\text{p} \text{-max}} \text{+} {\text{k}}_{\text{p} \text{1}} \text{∗(} {\text{f}}_{\text{r}} \text{-} {\text{s}}_{\text{r}} \text{) +} {\text{k}}_{\text{p} \text{2}} \text{*(} \frac{\text{d} \text{(} {\text{f}}_{\text{r}} \text{)}}{\text{dt}} \text{)}$

Insgesamt werden demnach sowohl die Drehzahl des Makers *n*_{*m-soll*} als auch die Drehzahl des Packers *n*_{*p-soll*} nach einem Proportional- Differenz Steueralgorithmus berechnet.

### Bezugszeichenliste:

- 10: Maker
- 11: Packer
- 12: Reservoir
- 13: IPC
- 14: Steuerleitung
- 15: Steuerleitung
- 16: Steuerleitung
- 17: Laptop
- 18: Steuerverbindung
- 19: Steuerverbindung
- 20: Ast
- 21: Ast
- 22: Linie
- 23: Nullpunkt
- 24: Linie
- 25: Vertikallinie
- 26: Linie
- 27: Linie
- 28: Vertikallinie
- 29: Leistungslinie
- 30: Linie
- 31: Linie
- 32: Linie
- 33: Linie
- 34: Linie
- 35: Linie
- 36: Linie
- 37: Linie
- 38: Linie
- 39: Fläche
- 40: Fläche

## Patentansprüche

1. Anlage zur Behandlung von Gegenständen, insbesondere zum Verpacken von Zigaretten, mit einem Reservoir (12) bzw. Speicher zur zeitweiligen Aufnahme von Gegenständen und mit wenigstens einer ersten Behandlungsmaschine, insbesondere einem Maker (10) für Zigaretten, im Bewegungsfluß vor und wenigstens einer zweiten Behandlungsmaschine, insbesondere einem Packer (11), nach dem Reservoir (12), wobei die erste Behandlungsmaschine Gegenstände alternativ in das Reservoir (12) oder zur zweiten Behandlungsmaschine fördert und das Reservoir (12) nach Bedarf Gegenstände an die zweite Behandlungsmaschine abgibt, wobei
a) die dem Reservoir (12) im Förderfluß der Gegenstände vorgeordnete, erste Behandlungsmaschine und die dem Reservoir (12) nachgeordnete zweite Behandlungsmaschine nach Maßgabe des fortlaufend oder von Zeit zu Zeit gemessenen Füllstands des Reservoirs (12) hinsichtlich der Arbeitsgeschwindigkeit (Taktzahl, Leistung) steuerbar sind,
b) die dem Reservoir (12) vorgeordnete erste Behandlungsmaschine bei verhältnismäßig niedrigem Füllstand des Reservoirs (12) mit höherer Arbeitsgeschwindigkeit antreibbar und bei höherem Füllstand des Reservoirs (12) mit entsprechend geringerer (Arbeitsgeschwindigkeit) antreibbar ist,
c) die dem Reservoir (12) nachgeordnete zweite Behandlungsmaschine bei niedrigerem Füllstand des Reservoirs (12) mit geringerer Arbeitsgeschwindigkeit (Leistung, Taktzahl) und bei höherem Füllstand des Reservoirs (12) mit höherer Arbeitsgeschwindigkeit antreibbar ist,
**dadurch gekennzeichnet**, daß
d) die Arbeitsgeschwindigkeiten von erster und/oder zweiter Behandlungsmaschine (10; 11) sowohl in Abhängigkeit vom gemessenen Füllstand als auch in Abhängigkeit der Tendenz seiner Änderung, insbesondere eines Differentialanteils des Füllstands, einstellbar sind.

2. Anlage nach Anspruch 1, **dadurch gekennzeichnet**, daß die Steuerung der dem Reservoir (12) vor- und nachgeordneten Maschinen auf einen optimalen Füllstand des Reservoirs (12) ausgerichtet ist, insbesondere auf einen Füllstand von 40% bis 60%, insbesondere 50%.

3. Anlage nach Anspruch 1 oder 2, **dadurch gekennzeichnet**, daß die dem Reservoir (12) vorgeordnete Behandlungsmaschine (10) bei Erreichen eines maximalen Füllstands des Reservoirs (12), insbesondere bei etwa 100% Füllstand, abgeschaltet und die dem Reservoir (12) nachgeordnete Behandlungsmaschine (11) bei einem einstellbaren minimalen Füllstand des Reservoirs abgeschaltet werden, insbesondere bei völliger Entleerung.

4. Anlage nach Anspruch 1 oder einem der weiteren Ansprüche, **dadurch gekennzeichnet**, daß bei einer festgestellten Änderung des Füllstands im Reservoir (12) bei steigender Tendenz, also Zunahme des Füllstands, die nachgeordnete Behandlungsmaschine (11) mit einer erhöhten Arbeitsgeschwindigkeit angefahren bzw. betrieben und bei fallender Tendenz des Füllstands im Reservoir (12) bei relativ höherem Füllstand, oberhalb des optimalen Füllstands, auf reduzierte Leistung umstellbar ist.

5. Anlage nach Anspruch 1 oder einem der weiteren Ansprüche, **dadurch gekennzeichnet**, daß bei Veränderung des Füllstandes im Reservoir (12) mit abfallender Tendenz die erste Behandlungsmaschine (10) mit relativ höherer Arbeitsgeschwindigkeit gefahren und bei Änderung des Füllstands in steigendem Sinne unterhalb des optimalen Füllstands angefahren wird.

6. Anlage nach Anspruch 1 oder einem der weiteren Ansprüche, **dadurch gekennzeichnet**, daß die Behandlungsmaschinen (10, 11) durch ein zentrales Steuergerät steuerbar sind, insbesondere durch einen Industrial Personal Computer - IPC (13).

7. Anlage nach Anspruch 6 oder einem der weiteren Ansprüche, **dadurch gekennzeichnet**, daß die Aggregate einer Anlage, insbesondere Maker (10), Packer (11) und Reservoir (12), zusätzlich durch standardmäßige Steuerverbindungen (18, 19) miteinander verbunden sind zur Übertragung von Standarddaten, insbesondere bei Ausfall der Steuereinrichtung.

## Claims

1. System for handling articles, in particular for packaging cigarettes, having a reservoir (12) or store for temporarily receiving articles, and having at least a first handling machine, in particular a maker (10) for cigarettes, upstream, and at least a second handling machine, in particular a packer (11), downstream, of the reservoir (12) as seen in the direction of the movement path, it being the case that the first handling machine conveys articles alternatively into the reservoir (12) or to the second handling machine and the reservoir (12), as required, discharges articles to the second handling machine, it being the case that
a) the first handling machine, which is arranged upstream of the reservoir (12) in the conveying path of the articles, and the second handling machine, which is arranged downstream of the reservoir (12), can be controlled in terms of the operating speed (cycle speed, output) in accordance with the filling level of the reservoir (12), said level being measured constantly or from time to time,
b) the first handling machine, which is arranged upstream of the reservoir (12), can be driven at a higher speed when the filling level of the reservoir (12) is comparatively low and can be driven at a correspondingly lower operating speed when the filling level of the reservoir (12) is higher,
c) the second handling machine, which is arranged downstream of the reservoir (12), can be driven at a lower operating speed (output, cycle speed) when the filling level of the reservoir (12) is lower and can be driven at a higher operating speed when the filling level of the reservoir (12) is higher,
characterized in that
d) the operating speeds of the first and/or second handling machine (10; 11) can be set both in dependence on the measured filling level and in dependence on the tendency of the filling level to change, in particular on a differential component of the filling level.

2. System according to Claim 1, characterized in that the control of the machines arranged upstream and downstream of the reservoir (12) is geared to an optimum filling level of the reservoir (12), in particular to a filling level of from 40% to 60%, in particular 50%.

3. System according to Claim 1 or 2, characterized in that the handling machine arranged upstream of the reservoir (12) (10) is switched off when a maximum filling level of the reservoir (12) has been reached, in particular at a filling level of approximately 100%, and the handling machine arranged downstream of the reservoir (12) (11) is switched off when the filling level of the reservoir is at a minimum level, which can be set, in particular when the reservoir is completely empty.

4. System according to Claim 1 or one of the further claims, characterized in that, when a change is established in the filling level in the reservoir (12), with the filling level tending to rise, that is to say increase, the downstream handling machine (11) is started up and/or operated at an increased operating speed and with the filling level in the reservoir (12) tending to fall, with the relatively high filling level, above the optimum filling level, said handling machine can be changed over to reduced output.

5. System according to Claim 1 or one of the further claims, characterized in that, when the filling level in the reservoir (12) changes in the downward direction, the first handling machine (10) is operated at a relatively high operating speed and, when the filling level changes in the upward direction, said handling machine is started up below the optimum filling level.

6. System according to Claim 1 or one of the further claims, characterized in that the handling machines (10, 11) can be controlled by a central control unit, in particular by an Industrial Personal Computer - IPC (13).

7. System according to Claim 6 or one of the further claims, characterized in that the subassemblies of a system, in particular maker (10), packer (11) and reservoir (12), are additionally connected to one another by standard control connections (18, 19) for the purpose of transmitting standard data, in particular when the control means fails.

## Revendications

1. Installation de traitement d'objets, en particulier d'emballage de cigarettes, comportant un réservoir (12) ou magasin destiné à recevoir temporairement des objets, et, avant ce réservoir (12) dans le flux de mouvement, au moins une première machine de traitement, en particulier une confectionneuse de cigarettes (10), et, après le réservoir (12) dans le flux de mouvement, au moins une deuxième machine de traitement, en particulier une empaqueteuse (11), la première machine de traitement envoyant alternativement des objets au réservoir (12) ou à la deuxième machine de traitement, et le réservoir (12) délivrant, suivant les besoins, des objets à la deuxième machine de traitement, dans laquelle
a) la première machine de traitement, placée avant le réservoir (12) dans le flux de transport des objets, et la deuxième machine de traitement, placée après le réservoir (12), pouvant être commandées en ce qui concerne la vitesse de travail (cadence, débit) d'après le niveau de remplissage mesuré de façon continue ou de temps en temps du réservoir (12),
b) la première machine de traitement placée avant le réservoir (12) peut, en cas de niveau de remplissage relativement bas du réservoir (12), être actionnée à une plus haute vitesse de travail, et, en cas de plus haut niveau de remplissage du réservoir (12), être actionnée à une plus basse vitesse de travail appropriée,
c) la deuxième machine de traitement placée après le réservoir (12) peut, en cas de plus bas niveau de remplissage du réservoir (12), être actionnée à une plus basse vitesse de travail (débit, cadence), et, en cas de plus haut niveau de remplissage du réservoir (12), être actionnée à une plus haute vitesse de travail,
caractérisée par le fait que
d) les vitesses de travail de la première et/ou de la deuxième machine de traitement (10 ; 11) sont réglables à la fois en fonction du niveau de remplissage mesuré et en fonction de la tendance de la variation de celui-ci, en particulier d'une différentielle du niveau de remplissage.

2. Installation selon la revendication 1, caractérisée par le fait que la commande des machines placées avant et après le réservoir (12) est conçue pour un niveau de remplissage optimal du réservoir (12), en particulier pour un niveau de remplissage de 40 % à 60 %, en particulier de 50 %.

3. Installation selon l'une des revendications 1 et 2, caractérisée par le fait que la machine de traitement (10) placée avant le réservoir (12) est arrêtée quand est atteint un niveau de remplissage maximal du réservoir (12), en particulier un niveau de remplissage d'environ 100 %, et la machine de traitement (11) placée après le réservoir (12) est arrêtée dans le cas d'un niveau de remplissage minimal réglable du réservoir, en particulier en cas de vidage complet.

4. Installation selon la revendication 1 ou une des autres revendications, caractérisée par le fait que dans le cas d'un changement constaté du niveau de remplissage dans le réservoir (12), en cas de tendance à la croissance, c'est-à-dire d'augmentation du niveau de remplissage, la machine de traitement placée en aval (11) est mise en marche ou actionnée à une vitesse de travail accrue, et en cas de tendance à la décroissance du niveau de remplissage dans le réservoir (12), en cas de niveau de remplissage relativement plus haut, au-dessus du niveau de remplissage optimal, ladite machine peut être réglée à un débit réduit.

5. Installation selon la revendication 1 ou une des autres revendications, caractérisée par le fait qu'en cas de changement du niveau de remplissage dans le réservoir (12) avec tendance à la décroissance, la première machine de traitement (10) est actionnée à une vitesse de travail relativement plus haute, et en cas de changement du niveau de remplissage dans le sens croissant, ladite machine est mise en marche au-dessous du niveau de remplissage optimal.

6. Installation selon la revendication 1 ou une des autres revendications, caractérisée par le fait que les machines de traitement (10, 11) peuvent être commandées par un appareil de commande central, en particulier par un ordinateur individuel industriel (IPC, 13).

7. Installation selon la revendication 6 ou une des autres revendications, caractérisée par le fait que les groupes d'une installation, en particulier la confectionneuse (10), l'empaqueteuse (11) et le réservoir (12), sont en plus reliés entre eux par des liaisons de commande standard (18, 19) pour la transmission de données standard, en particulier en cas de panne du dispositif de commande.
